# EUROPÄISCHE PATENTSCHRIFT

(11) **EP 3 712 367 B1**
(45) Veröffentlichungstag und Bekanntmachung des Hinweises auf die Patenterteilung: **14.12.2022**
(21) Anmeldenummer: 19163367.6
(22) Anmeldetag: 18.03.2019
(51) Int. Cl.: E06B 1/60

(54) **LAIBUNGSKLEMME**
EMBRASURE CLAMP
COLLIER DE SERRAGE D'INTRADOS

(43) Veröffentlichungstag der Anmeldung: 23.09.2020
(73) Patentinhaber: SFS Group International AG, 9435 Heerbrugg (CH)
(72) Erfinder: Sieber, Alex, 9435 Au (CH); Sieber, Dominik, 9443 Widnau (CH)

(56) Entgegenhaltungen:
- EP-A2- 0 399 590
- DE-A1-102013 005 462

## Beschreibung

### TECHNISCHER HINTERGRUND

Bei modernen Gebäudehüllen werden heute für den Wandaufbau eine Vielzahl von Materialien verwendet, die auf ihre Wärmedämmeigenschaften optimiert wurden. Darunter fallen Lochziegel, Porenbeton und andere Baustoffe. Sehr oft wird der Ton zur Ziegelherstellung mit Porosierungsstoffen bzw. Ausbrennstoffen wie Polystyrol, Papier oder Holzfasern vermischt, die nach dem Brennen Poren hinterlassen Bei Hochlochziegeln mit vertikal angeordneten Kammern ist die tragende Funktion bei vertikaler Druckbelastung gewährleistet. Es ist jedoch schwierig, Zugbelastungen in den Ziegel abzuleiten abzutragen, weil die Stege zwischen den Kammern dünn sind und zudem wegen der Poren brüchig. Für Fenster und Türen, die in Wandöffnungen aus solchen Materialien verankert werden müssen, müssen daher besondere Massnahmen getroffen werden, insbesondere wenn eine absturzsichernde Befestigung erreicht werden soll.

### STAND DER TECHNIK

Die DE 2013 11 513U beschreibt eine Vorrichtung zum Abstützen und Befestigen von Fenster- und Türrahmen. Sie umfasst einerseits eine biegesteifen Profilschiene, die mit dem Rahmen verbunden wird und andererseits ein Verstellelement aufweist, welches die Justage des Fenster/Türrahmens relativ zur Wandöffnung erlaubt. Die Profilschiene muss hierzu an der Brüstung, der Laibung oder gegebenenfalls am Sturz befestigt werden, was aus den oben genannten Gründen problematisch sein kann. Deshalb beschreibt dieser Stand der Technik eine ergänzende Halteschiene, die als Winkel geformt formschlüssig in die Profilschiene eingeschoben wird, sodass der erste Schenkel parallel zur Brüstung / Laibung liegt und der zweite Schenkel an der Gebäudeinnenseite des Wandelements befestigt werden kann. Durch Verschrauben der Halteschiene mit der Profilschiene können deren Lasten an einer zusätzlichen, von der Brüstung beabstandeten Stelle der Wand eingeleitet werden.

Mit zunehmender Grösse der Fenster- und Türrahmen, aufgrund des höheren Gewichts der Mehrfachverglasung und aufgrund gestiegener Sicherheitsvorschriften sind solche Massnahmen nicht mehr ausreichend.

Die Schrift EP 0 399 590 A2 zeigt eine Klemme, mit deren Hilfe ein Rahmen an einer Wandöffnung befestigt wird. Die Klemme weist zwei als Schenkel mit Klemmbacken ausgebildete Klemmelemente auf (clamping pieces), die via ein Verbindungselement miteinander verbunden sind. Das Verbindungelement weist mittig ein Knickgelenk auf. Ein Brückenstück (bridging piece) wird über dem Knickgelenk angeordnet und stützt sich beiderseits davon ab. Durch eine Schraube zwischen Brückenelement und Verbindungselement wird der Gelenkwinkel verstellt, was zu einer Zangenbewegung der beiden Klemmelemente führt, weil die Klemmbacken an entsprechende Wandabschnitte gepresst werden.

Es besteht das Bedürfnis, das bestehende System soweit zu verbessern, dass auch Fensterund Türrahmen hohen Gewichts in Öffnungen hoch wärmedämmender Wandaufbauten sicher eingesetzt werden können. Als Randbedingung ist dabei die Kompatibilität mit bestehenden Systemen erforderlich, insbesondere mit Profilschienensystemen des Standes der Technik.

### BESCHREIBUNG DER ERFINDUNG

Diese Aufgabe wird erfüllt durch die Verwendung einer Klemme, die vorwiegend im Bereich der Laibung eingesetzt wird, jedoch bei Bedarf auch am Sturz oder an der Brüstung eingesetzt werden kann. Unter Klemme wird dabei ein Spannmittel verstanden, bei dem im Gegensatz zu einer Klammer zur Klemmung nicht vorrangig federnden Elemente eingesetzt werden. Bei der Klemme gemäss vorliegender Erfindung werden das oder die zu klemmenden Elemente zwischen zwei Schenkeln geklemmt, die wiederum durch ein Verbindungselement verbunden sind.

Die besagte Klemme dient als Befestigungsbasis für ein Fenster- oder Türelement in einer Wandöffnung, wobei die Klemme einen ersten und einen zweiten Schenkel und ein Verbindungselement dazwischen umfasst und einstückig geformt ist. Mit Befestigungsbasis ist dabei gemeint, dass an der Klemme weitere Bauelemente befestigt werden können. Dabei werden:
- die Länge W des Verbindungselementes (also die Distanz zwischen den Verbindungspunkten mit den Schenkeln entlang des Verbindungselementes so ausgelegt ist, dass sie der Stärke D einer Wand im Bereich der Laibung, Brüstung oder des Sturzes im Wesentlichen entspricht. Getreu der Verwendung als Befestigungsbasis umklammert die Klemme also einen Wandabschnitt im Bereich einer Fensteröffnung.
- die Winkel α zwischen dem ersten Schenkel und dem Verbindungselement sowie der Winkel β zwischen dem zweiten Schenkel und dem Verbindungselement im Wesentlichen 90° betragen und der erste und zweite Schenkel somit zueinander im Wesentlichen parallel verlaufen. Bei einer regulären Wandöffnung wo die Ebene der Laibung auf der Gebäudeaussen- wie Innenseite rechtwinklig steht, ist diese Ausbildung bevorzugt. Natürlich können durch Anpassung der Winkel äquivalent auch andere Wandgeometrien abgedeckt werden.
- die der Wandöffnung angrenzenden Wandregionen einerseits als erste Seite oder Vorderseite, andererseits eine zweite oder Rückseite bezeichnet. Die der (Wand-)Öffnung zugewandten Wandabschnitte aus Brüstung, Laibung und Sturz werden als Innenseite bezeichnet.
   - der erste Schenkel an der Vorderseite (der Wand bzw. des Wandabschnitts) und der zweite Schenkel an der Rückseite (der Wand bzw. des Wandabschnitts) befestigt, wobei das Verbindungselement an der Innenseite anliegt.

Mit Anliegen ist dabei gemeint, dass das Verbindungselement in (bevorzugt voll- oder zumindest teil-)flächigem Kontakt mit der Innenseite der Wandöffnung steht, sich mit anderen Worten anschmiegt oder nur wenige Millimeter beabstandet von der Innenfläche angebracht wird. Die beiden Schenkel können in derselben Art an den Wandoberflächen (Vorderseite, Rückseite) anliegend angebracht werden.

Wenn aufgrund der baulichen Situation die Weite W des Verbindungselementes der einzusetzenden Klemme deutlich grösser als die Wandstärke D sein sollte, kann ein Schenkel auch mit Hilfe von Abstandselementen (Klötze) an die Situation angepasst werden, die Abstandselemente werden zwischen Wandoberfläche und Schenkel angeordnet.

Dabei werden die Schenkel mit unterschiedlicher Länge L1 und L2 ausgeführt (L1 ungleich L2).

Dies bietet insbesondere bei dünnen und porösen Ziegelwänden den Vorteil, dass die Lastableitung von den Schenkelenden in die Wand an zwei verschiedenen Wandabschnitten, nicht exakt gegenüber liegend, erfolgt. Eine bevorzugte Anordnung der Klemme erfolgt so, dass der kürzere der beiden Schenkel an der Rückseite der Wand (aussen) erfolgt. Allerdings kann diese Anordnung auch umgekehrt erfolgen, falls z.B. ein längerer Schenkel im Innenbereich schwieriger zu kaschieren wäre.

Mit Blick auf die übliche Bausituation wird also ein Schenkel der Klemme beispielsweise an der Aussenseite eines Gebäudes verankert und der andere Schenkel an der Innenseite; das Verbindungselement liegt an der Laibung an. Die Anbringung kann dabei mit allen zulässigen Mitteln nach dem Stand der Technik geschehen, bevorzugt durch Verschraubung mit der Wand (Schrauben, Bolzen, dübellose Schraubanker, Klemmanker, Schrauben mit Dübel). Um dies zu erleichtern, können die Schenkel Durchbohrungen aufweisen, durch die Befestiger in der Wand verankert werden können. Um die Lastableitung optimal zu gestalten wird die Verankerung des Schenkels an seinem Längsende (am öffnungsfernen Ende bzw. dem Längsende, das am weitesten vom Verbindungselement entfernt liegt) erfolgen.

Die Verwendung einer solchen Klemme erscheint auf den ersten Blick unorthodox, weil dadurch von der Aussenseite zur Innenseite eine Wärmeleitung erfolgen kann. Wärmebrücken gilt es jedoch im Bauwesen zu vermeiden. Überraschenderweise hat sich anhand von Messungen gezeigt, dass die Wärmeleitung durch eine solche Klemme geringer ist als vom Fachmann angenommen. Insbesondere bei grossflächigen Fenster- und Türelementen fällt der zusätzliche Wärmeverlust nicht ins Gewicht. Zudem wird die Klemme, besonders bei aussenisolierten Gebäuden, unter der Isolationsschicht angeordnet, was verhindert, dass die Temperaturdifferenz zwischen dem warmen und dem kalten Ende zu gross wird, was wiederum den Wärmestrom reduziert. Montageseitig ist es ein Vorteil, dass diese Klemmen eine sehr einfache und doch flexible Befestigungsbasis bieten, die sich zudem ohne weiteres mit bestehenden Befestigungssystemen kombinieren lässt.

Bevorzugt werden die Schenkel und das Verbindungselement der Klemme als im Wesentlichen gerade, flache Metallelemente ausgebildet. Bevorzugtes Material wäre daher Stahl, der in die beschriebene Form gestanzt und gebogen werden kann. Eine Oberflächenbehandlung durch Verzinken, Lackieren oder Ähnliches kann vorgesehen werden. Zu Verbesserung der Steifigkeit können am Verbindungselement eine oder mehrere, längsverlaufende Sicken vorgesehen werden, die die Lastableitfähigkeit der Klemme weiter erhöhen.

Gemäss einem erfinderischen Vorgehen werden die Klemmen an der Gebäudeöffnung angebracht, bevor die Fenster- bzw. Türelemente eingehoben werden. Die exakte Position kann planerisch vorgegeben oder markiert werden bzw. mit Lehren vorgegeben werden. Dann werden die Fenster- bzw. Türelemente eingehoben und können auf verschiedene Art und Weise befestigt werden. Zum einen kann die Verbindung mittels Schrauben, Bolzen oder Stiften realisiert werden. Solche Abstandsmontageschrauben werden durch den Rahmen des Tür/Fensterelementes eingedreht und schneiden sich dann selbst in das Material des Verbindungselementes ein. Alternativ oder ergänzend kann eine Justagevorrichtung mit der Klemme verbunden werden, wobei die Justagevorrichtung ein Verstellelement umfasst, das eine Lageänderung des Fenster- oder Türrahmens in der Ebene der Wand erlaubt. Solche Justageelemente sind beispielsweise die in der DE 2013 11 513U Beschriebenen. Neben der Justierbarkeit in der Ebene kann auch eine Justagemöglichkeit parallel zur Ebene vorgesehen werden mit einem Verstellelement wie im Stand der Technik bekannt.

Alternativ können die Klemmen nur lose an der Laibung angelegt werden, danach wird das Fenster eingehoben und in der Höhe (relativ zur Wandöffnung) justiert. Da üblicherweise die Verankerungspunkte der Fenster/Türrahmen ab Werk vorgebohrt sind, kann nun die lose eingelegte Klemme auf die notwendige Höhe angehoben und wie vorgesehen an der Wand befestigt werden. Danach erfolgt die Verbindung von Rahmen und Klemme, wir vorbeschrieben entweder direkt durch einen Befestiger oder über weitere Justageelemente gemäss Stand der Technik.

Die Verwendung einer Klemme kann alternativ als Verfahren zur Montage eines Fensteroder Türelement in einer Wandöffnung beschrieben werden, wobei eine Klemme als Befestigungsbasis zum Einsatz kommt, die als wesentliche Elemente einen ersten Schenkel, einen zweiten Schenkel und ein Verbindungselement dazwischen umfasst. Die Länge W des Verbindungselementes wird so gewählt (bzw. vorgefertigt), dass sie der Stärke D der Wand entspricht, an der die Klemme angebracht werden soll (im Bereich der Laibung, Brüstung oder des Sturzes). Der Winkel α zwischen erstem Schenkel und dem Verbindungselement sowie der Winkel β zwischen dem zweiten Schenkel und dem Verbindungselement werden im Wesentlichen als 90° gewählt, wodurch der erste und zweite Schenkel somit zueinander im Wesentlichen parallel verlaufen. Die Klemme wird so an der Wandöffnung angebracht, dass die Schenkel an den jeweils gegenüberliegenden, voneinander wegweisenden Wandflächen zu liegen kommen und als Verbindungselement an der Innenseite der Gebäudeöffnung anliegen. Alle weiteren Merkmale ergänzen sich analog oben.

### BESCHREIBUNG DER FIGUREN

Figur 1 zeigt eine Seitenansicht einer Klemme 100 mit gleichlangen Schenkeln
Figur 2 zeigt eine Seitenansicht einer Klemme 100' mit unterschiedlich langen Schenkeln
Figur 3 zeigt in seitlicher Draufsicht einen Schenkel einer Klemme.
Figur 4 zeigt eine Klemme 100' in Schrägansicht
Figur 5 ist eine Skizze mit einer Einbausituation an einer Wandöffnung
Figur 6 zeigt einen Horizontalquerschnitt durch eine Wandöffnung mit verankerten Klemme
Figur 7 zeigt eine Draufsicht auf das Verbindungselement einer Klemme, mit Sicken.

Die Figuren 1 und 2 zeigen erfindungsgemässe Klemmen 100, 100' in Seitenansicht. In Figur 1 sind die Schenkel mit 10 und 20 bezeichnet, das Verbindungselement 30 kann wie angedeutet in der Länge W variieren. Da solche Klemmen als Stanz/Biegeteile gefertigt werden können, ist es ohne grossen Aufwand möglich, verschiedene Klemmenbreiten W (Verbindungselementlänge) gemäss üblicher Baunorm-Wandstärken vorzusehen. Die Winkel α und β bezeichnen die Winkel jeweils zwischen Schenkel 10, 20 und Verbindungselement 30. In Figur 2 weist die Klemme unterschiedliche Schenkellängen L1 und L2 auf.

Figur 3 zeigt einen Schenkel 10, 10', 20, 20' einer Klemme mit einer Durchbohrung 70 an ihrem dem Verbindungselement fernen Ende.

Figur 4 zeigt eine Klemme 100' in Schrägansicht mit den unterschiedlich lang ausgelegten Schenkeln 10' und 20', wobei das Verbindungselement 30' eine Sickenstruktur 90 aufweist.

Figur 5 ist eine Skizze einer Wandöffnung mit vier an der Laibung verbauten Klemmen 100. Die zum Betrachter weisenden Schenkel 10 sind mit den an die Öffnung 80 grenzenden Wandregionen (Vorderseite 40) verbunden, die Schenkel 20 sind unsichtbar an der Rückseite 50 verankert. Das Verbindungselement 30 stellt die Verbindung zwischen den beiden Schenkeln 10, 20 dar und zieht sich über die Innenseite 60 hin (Brüstung, Laibung, Sturz) Das Koordinatenkreuz zeigt die Öffnung in der x-z-Ebene. Ein einzubauendes Tür-oder Fensterelement wird folgerichtig parallel zur x-z-Ebene in y-Richtung justiert (Lage in der Laibung) und relativ zur Wandöffnung in x und z-Richtung ausgerichtet.

Figur 6 verwendet dieselbe Orientierung wie Figur 5 und zeigt also einen Horizontalquerschnitt in der x-y-Ebene. In der Wandöffnung 80 sind - hier seitlich - zwei Klemmen verankert, wobei die Schenkel 10, 20 und das Verbindungselement 30 eng an der Innenseite bzw. der Vorder- und Rückseite 40, 50 anliegen.

Figur 7 schliesslich zeigt eine Draufsicht auf das Verbindungselement 30 einer Klemme 100 bzw. 100', mit Sicken 90.

## Patentansprüche

1. Verwendung einer Klemme (100) als Befestigungsbasis für ein Fenster- oder Türelement in einer Wandöffnung (80), wobei
• die Klemme (100) einen ersten Schenkel (10), einen zweiten Schenkel (20) und ein Verbindungselement (30) dazwischen umfasst und einstückig geformt ist;
• die Länge W des Verbindungselementes (30) so ausgelegt ist, dass sie der Stärke D einer Wand im Bereich der Laibung, Brüstung oder des Sturzes im Wesentlichen entspricht;
• die Winkel α zwischen erstem Schenkel (10) und dem Verbindungselement (30) sowie der Winkel β zwischen dem zweiten Schenkel (20) und dem Verbindungselement (30) im Wesentlichen 90° betragen und der erste und zweite Schenkel (10, 20) somit zueinander im Wesentlichen parallel verlaufen;
• die der Wandöffnung angrenzenden Wandregionen einerseits eine erste oder Vorderseite (40), andererseits eine zweite oder Rückseite (50) bilden und die der Wandöffnung (80) zugewandten Wandabschnitte aus Brüstung, Laibung und Sturz als Innenseite (60) bezeichnet seien; und
• der erste Schenkel (10) an der Vorderseite (40) und der zweite Schenkel (20) an der Rückseite (50) befestigt werden und das Verbindungselement (30) an der Innenseite anliegt,
**dadurch gekennzeichnet dass**
der erste Schenkel (10) eine Länge L1 und der zweite Schenkel (20) eine Länge L2 aufweist und es gilt L1 ungleich L2, wodurch die Lastableitung von den Schenkelenden in die Wand an zwei verschiedenen Wandabschnitten erfolgt.

2. Verwendung nach Anspruch 1, **dadurch gekennzeichnet, dass** die Schenkel (10, 20) an der Rückseite (40) und Vorderseite (50) anliegend ausgeführt werden.

3. Verwendung nach Anspruch 1-2, **dadurch gekennzeichnet, dass** der kürzere der beiden Schenkel (10, 20) an der Rückseite (50) angeordnet wird.

4. Verwendung nach Anspruch 1-3, **dadurch gekennzeichnet, dass** die Schenkel (10, 20) und das Verbindungselement (30) als im Wesentlichen gerade, flache Metallelemente ausgebildet sind.

5. Verwendung nach Anspruch 1-4, **dadurch gekennzeichnet, dass** das Verbindungselement (30) eine oder mehrere, längsverlaufende Sicken (90) aufweist.

6. Verwendung nach Anspruch 1-5, **dadurch gekennzeichnet, dass** das Fenster- oder Türelement mittels Schrauben, Bolzen oder Stiften mit der Klemme (100, 100') verbunden wird.

7. Verwendung nach Anspruch 1-5, **dadurch gekennzeichnet, dass** das Fenster- oder Türelement über eine Justagevorrichtung mit der Klemme (100, 100') verbunden wird, wobei die Justagevorrichtung ein Verstellelement umfasst, das eine Lageänderung des Fenster- oder Türrahmens in der Ebene der Wand erlaubt.

8. Verwendung nach Anspruch 1-5, **dadurch gekennzeichnet, dass** das Fenster- oder Türelement über eine Justagevorrichtung mit der Klemme (100, 100') verbunden wird, wobei die Justagevorrichtung ein Verstellelement umfasst, das eine Lageänderung des Fenster- oder Türrahmens parallel zur Ebene der Wand erlaubt.

## Claims

1. Use of a clamp (100) as a mounting base for a window or door element in a wall opening (80), wherein
• the clamp (100) comprises a first leg (10), a second leg (20), and a connecting element (30) therebetween and is integrally formed;
• the length W of the connecting element (30) is designed to substantially correspond to the thickness D of a wall in the region of the reveal, parapet or lintel;
• the angle α between the first leg (10) and the connecting element (30) and the angle β between the second leg (20) and the connecting element (30) are substantially 90° and the first and second legs (10, 20) thus extend substantially parallel to one another;
• the wall regions adjacent to the wall opening form on the one hand a first or front side (40) and on the other hand a second or rear side (50), and the wall sections of parapet, reveal and lintel facing the wall opening (80) are designated as the inner side (60); and
• the first leg (10) is attached to the front side (40) and the second leg (20) is attached to the rear side (50) and the connecting element (30) rests against the inner side,
**characterized in that**
the first leg (10) has a length L1 and the second leg (20) has a length L2, and L1 is not equal to L2, whereby the load transfer from the ends of the legs into the wall takes place at two different wall sections.

2. Use according to claim 1, **characterized in that** the legs (10, 20) are designed to rest against the rear side (40) and front side (50).

3. Use according to claim 1-2, **characterized in that** the shorter of the two legs (10, 20) is arranged at the rear side (50).

4. Use according to claim 1-3, **characterized in that** the legs (10, 20) and the connecting element (30) are formed as substantially straight, flat metal elements.

5. Use according to claim 1-4, **characterized in that** the connecting element (30) comprises one or more longitudinally extending beads (90).

6. Use according to claim 1-5, **characterized in that** the window or door element is connected to the clamp (100, 100') by means of screws, bolts or pins.

7. Use according to claim 1-5, **characterized in that** the window or door element is connected to the clamp (100, 100') via an adjustment device, wherein the adjustment device comprises an adjustment element allowing a change of position of the window or door frame in the plane of the wall.

8. Use according to claim 1-5, **characterized in that** the window or door element is connected to the clamp (100, 100') via an adjustment device, wherein the adjustment device comprises an adjustment element allowing a change of position of the window or door frame parallel to the plane of the wall.

## Revendications

1. Utilisation d'une pince (100) comme base de fixation pour un élément de porte ou de fenêtre dans une ouverture de mur (80), dans laquelle
• la pince (100) comprend un premier bras (10), un deuxième bras (20) et un élément de liaison (30) entre ceux-ci et elle est formée d'une seule pièce ;
• la longueur W de l'élément de liaison (30) est dimensionnée de façon à correspondre pour l'essentiel à l'épaisseur D d'une paroi au niveau de l'intrados, de l'appui ou du linteau ;
• les angles α entre le premier bras (10) et l'élément de liaison (30) et l'angle β entre le deuxième bras (20) et l'élément de liaison (30) sont sensiblement de 90° et les premier et deuxième bras (10, 20) sont ainsi sensiblement parallèles l'un à l'autre ;
• les régions du mur limitrophes de l'ouverture du mur forment, d'une part, une première face ou face antérieure (40), d'autre part une deuxième face ou face postérieure (50), et les parties du mur tournées vers l'ouverture du mur (80) formées par l'intrados, l'appui et le linteau sont appelés face intérieure (60) ; et
• le premier bras (10) est fixé sur la face antérieure (40) et le deuxième bras (20) sur la face postérieure (50) et l'élément de liaison (30) repose sur la face intérieure,
**caractérisée en ce que** le premier bras (10) présente une longueur L1 et le deuxième bras (20) une longueur L2 et L1 est différente de L2, de sorte que la transmission de la charge des extrémités des bras au mur se produit sur deux parties du mur différentes.

2. Utilisation selon la revendication 1, **caractérisée en ce que** les bras (10, 20) sont conçus pour reposer sur la face postérieure (40) et la face antérieure (50).

3. Utilisation selon les revendications 1 à 2, **caractérisée en ce que** le plus court des deux bras (10, 20) est disposé sur la face postérieure (50).

4. Utilisation selon les revendications 1 à 3, **caractérisée en ce que** les bras (10, 20) et l'élément de liaison (30) sont conformés comme des éléments métalliques sensiblement droits et plats.

5. Utilisation selon les revendications 1 à 4, **caractérisée en ce que** l'élément de liaison (30) présente une ou plusieurs moulures (90) longitudinales.

6. Utilisation selon les revendications 1 à 5, **caractérisée en ce que** l'élément de fenêtre ou de porte est assemblé avec la pince (100, 100') au moyen de vis, de boulons ou de chevilles.

7. Utilisation selon les revendications 1 à 5, **caractérisée en ce que** l'élément de fenêtre ou de porte est assemblé avec la pince (100, 100') par l'intermédiaire d'un dispositif d'ajustement qui comprend un élément de réglage permettant de changer la position du châssis de fenêtre ou de porte dans le plan du mur.

8. Utilisation selon les revendications 1 à 5, **caractérisée en ce que** l'élément de fenêtre ou de porte est assemblé avec la pince (100, 100') par l'intermédiaire d'un dispositif d'ajustement qui comprend un élément de réglage permettant de changer la position du châssis de fenêtre ou de porte parallèlement au plan du mur.
